# EUROPÄISCHE PATENTSCHRIFT

(11) **EP 1 764 558 B1**
(45) Veröffentlichungstag und Bekanntmachung des Hinweises auf die Patenterteilung: **29.04.2020**
(21) Anmeldenummer: 06120544.9
(22) Anmeldetag: 13.09.2006
(51) Int. Cl.: F24C 15/02, A47L 15/42, E05F 5/02, F24C 15/18

(54) **HAUSHALTSGERÄT**
HOUSEHOLD APPLIANCE
APPAREIL MÉNAGER

(30) Priorität: 16.09.2005 DE 102005044343
(43) Veröffentlichungstag der Anmeldung: 21.03.2007
(73) Patentinhaber: BSH Hausgeräte GmbH, 81739 München (DE)
(72) Erfinder: Krenz, Horst, 75015, Bretten (DE); Sickert, Kerstin, 75015, Bretten (DE)

(56) Entgegenhaltungen:
- EP-A2- 0 422 565
- EP-A2- 1 273 750
- EP-A2- 1 548 367
- EP-A2- 1 555 486
- DE-A1- 2 352 889
- DE-A1- 19 522 254
- DE-U- 7 027 952
- DE-U1- 20 306 043
- GB-A- 2 252 787
- GB-A- 2 350 863
- JP-A- 2002 039 541
- US-A- 4 828 236
- US-A1- 2003 056 328

## Beschreibung

Die Erfindung betrifft einen Backofen nach dem Anspruch 1.

Aus der EP 0 478 523 A1 ist eine Tür für eine Geschirrspülmaschine bekannt, die durch ein Federelement in eine Schließposition gezogen wird. Um ein unerwünschtes Herunterfallen der Tür entgegen der Federkraft des Federelements auf einen Öffnungsanschlag zu verhindern, wird die Tür zusätzlich durch einen Dämpfer gehalten, der die Öffnungsbewegung der Tür dämpft.

Die Druckschrift EP 1 555 486 A2 offenbart eine Tür zum Verschließen der Beschickungsöffnung eines Garraums eines Garofens umfassend eine Außenscheibe, wenigstens zwei voneinander beabstandete Trägerelemente, die mit der Außenscheibe verbunden sind, und eine an den Trägerelementen gehaltene Innenscheibe, wobei Außenscheibe, Innenscheibe und Trägerelemente einen Türinnenraum begrenzen und wobei der Türinnenraum an zwei gegenüberliegenden Randbereichen (oben und unten) in Öffnungen zwischen den Trägerelementen und Außenscheibe und Innenscheibe mündet, wobei zumindest eine der Öffnungen des Türinnenraums durch ein zugehöriges Abdichtelement im Wesentlichen abgedichtet ist, das an den Trägerelementen lösbar befestigt ist und an der Außenscheibe, der Innenscheibe sowie jedem Trägerelement dichtend anliegt.

Die Druckschrift DE 23 52 889 A1 offenbart einen Ofen, welcher ein Gestell enthält, dessen Rollen an den Ofenseiten in Schienen laufen. Ein Gelenkhebel verbindet die Backofentür und den Rost. Eine Zugstange in der Tür ist an einem Haken mit einer Klaue befestigt, die in eine Nase am Racköffnungshebel eingreift. Die Spurstange wird durch eine Feder nach unten gezogen, um die Klaue in Eingriff mit der Nase zu halten. Sie ist auch an einer Stange befestigt, die mit einem Hebel oben an der Tür verbunden ist.

Die Druckschrift EP 1 273 750 A2 offenbart eine Scharnieranordnung zum schwenkbaren Befestigen eines Deckels an einem Aufbewahrungsbehälter, wobei die Anordnung eine Scharnierwelle mit einem Nockenelement aufweist, das mit dem Deckel während seiner Bewegung zwischen einer offenen und geschlossenen Position drehbar ist, und eine Vorspanneinrichtung, die elastisch durch das Nockenelement verformbar ist.

Die Druckschrift GB 2 252 787 A offenbart einen Türscharniermechanismus, an dessen einer Seite eine Tür abklappbar ist, umfasst einen Türrahmen und ein Paar Türbefestigungselemente. Die Tür ist an Punkten entlang der Länge der umgedrehten Enden und an Positionen, die von der Kante einer Seite beabstandet sind, schwenkbar an den Elementen angebracht. Den Elementen zugeordnete Schraubenfedern spannen letztere vor. Während der Öffnungs- und Schließbewegung der Tür gleitet die Kante entlang der angrenzenden Oberfläche des Türrahmens.

Die Druckschrift EP 1 548 367 A2 offenbart Türbänder. Die beiden Türbänder sind an den unteren Ecken einer Tür angebracht, die im geschlossenen Zustand senkrecht steht und im geöffneten Zustand waagerecht liegt. Jedes feste Scharnierband hat ein umgekehrtes U-Profil und ist am Rahmen des Herdes oder Gefrierschranks befestigt. Das feste Scharnierband enthält unter Spannung stehende Schraubenfedern, die so angeordnet sind, dass sie das Gewicht der Tür beim Öffnen ausgleichen. Die Seiten enthalten Gewindebuchsen und einen Schlitz parallel zu ihrer Längsachse. Jedes bewegliche Scharnierband ist ein dünnes Scharnierblatt am Ende des festen Bandes und hat einen Anschlag zur Begrenzung der Schwenkbewegung.

Es ist die Aufgabe der vorliegenden Erfindung, eine Schließvorrichtung für eine Tür eines Backofens anzugeben, die insbesondere hinsichtlich ihrer Handhabbarkeit verbessert ist.

Diese Aufgabe wird erfindungsgemäß durch die Merkmale des Patentanspruchs 1 gelöst. Vorteilhafte Ausgestaltungen und Weiterbildungen der Erfindung können den Unteransprüchen entnommen werden.

Es wird vorgeschlagen, dass eine Schließvorrichtung ein als Tür ausgeführtes erstes Element eines Backofens aufweist, mit einem Schließmittel zur aktiven Bewegung der Tür zu einem zweiten Element und einem an dem gleichen Element wie das Schließmittel angeordneten Dämpfungsmittel mit einem Energiedissipationselement zum Dämpfen der Bewegung der Tür.

Es wird vorgeschlagen, dass das Dämpfungsmittel die Bewegung der Tür zum zweiten Element zumindest vorwiegend in einem kurz vor einer Schließstellung angeordneten Dämpfungsbereich dämpft. Die Tür kann kurz vor ihrer Schließstellung weich abgebremst werden, ohne dass ein Bediener während der gesamten Schließbewegung gegen eine starke Dämpfung eines Dämpfungselements andrücken muss. Ein Bediener kann die Tür mit nahezu beliebiger Kraft oder Geschwindigkeit schließen, wobei die Tür durch das Dämpfungsmittel im Verbund mit dem Schließmittel stets weich in ihre Schließstellung bewegt wird. Durch die Verwendung eines Energiedissipationselements kann die von der Bewegung der Tür aufgenommene Energie vollständig in Wärme umgewandelt werden, wodurch einem ungewollten Zurückspringen der Tür aus der Endstellung entgegengewirkt wird. Das Energiedissipationselement kann hierbei pneumatisch oder hydraulisch wirken. Die Dämpfungsenergieaufnahme des Energiedissipationselements ist zweckmäßigerweise abhängig von der Schließgeschwindigkeit der Tür. Ein Zurückfedern der Tür aus der Schließstellung kann wirksam verhindert werden, wenn das Energiedissipationselement bei einer in Schließstellung angeordneten Tür kraftlos ist. Ohne eine Bewegung der Tür ist das Energiedissipationselement zweckmäßigerweise kraftlos. Durch die aktive Bewegung bringt das Schließmittel eine Kraft auf die Tür auf, beispielsweise an der Tür ziehen oder an der Tür drücken. Das Dämpfungsmittel ist am gleichen Element wie das Bewegungsmittel angeordnet, kann also an der Tür oder an dem Element, auf das die Tür zu bewegt wird, wie beispielsweise der restliche Korpus des Backofens, angeordnet sein. Der Dämpfungsbereich reicht von der Schließstellung bis zu einer Entfernung von 30° vor der Schließstellung, insbesondere 20° vor der Schließstellung. Bei translatorisch bewegbaren Türen reicht der Dämpfungsbereich von der Schließstellung bis 15 cm, insbesondere nur bis 10 cm vor die Schließstellung.

In einer vorteilhaften Ausgestaltung der Erfindung dämpft das Dämpfungsmittel die Bewegung der Tür zum zweiten Element ausschließlich im Dämpfungsbereich. Hierdurch kann die Tür außerhalb des Dämpfungsbereichs sehr leicht und ohne einen großen Kraftwiderstand bewegt werden.

Eine kompakte und leicht zu montierende Bewegungsvorrichtung kann geschaffen werden, wenn das Dämpfungsmittel und das Bewegungsmittel in einem Element zusammengefasst sind. Außerdem kann eine gute Abstimmung zwischen einer Dämpfungskraft und einer Bewegungskraft auf die Tür erzielt werden.

Vorteilhafterweise veranlasst das Schließmittel die Bewegung des ersten Elements zum zweiten Element zumindest vorwiegend in einem kurz vor der Schließstellung angeordneten Bewegungsbereich. Hierdurch kann ein gutes Zusammenwirken zwischen Dämpfung und aktiver Bewegung der Tür erreicht werden, insbesondere, wenn der Bewegungsbereich und der Dämpfungsbereich identisch sind. Zweckmäßigerweise ist hierbei die Tür außerhalb des Bewegungsbereichs von einer Bewegung des Schließmittels unabhängig bewegbar, wodurch eine Kombination des Dämpfungsmittels mit dem Schließmittel besonders einfach erreicht werden kann.

Ein einfaches und zuverlässiges Ankoppeln der Tür an das Schließmittel kann erreicht werden, wenn das Schließmittel eine erste stabile Stellung aufweist, in der es bei außerhalb des Bewegungsbereichs angeordneter Tür ruht. Zweckmäßigerweise ist zwischen der stabilen Stellung und dem Bewegungsbereich ein von dem Schließmittel zu überwindender Potentialberg angeordnet, der durch eine rotatorische Bewegung des Schließmittels überwindbar ist. Hierdurch kann das Schließmittel auf einfache Weise zuverlässig in der ersten stabilen Stellung gehalten bleiben, bis die Tür am Schließmittel ankoppelt.

Die Erfindung ist besonders vorteilhaft anwendbar bei einer Tür, die bei einer Bewegung zum zweiten Element eine translatorische Bewegungsbahn durchläuft, wie z.B. bei einer Tür an einem Backwagen oder einer im Backofen versenkbaren Tür.

Eine besonders einfache Montage des Schließmittels und des Dämpfungsmittels kann durch ein Gehäuse erreicht werden, das das Schließmittel, das Dämpfungsmittel und ein Haltemittel zum Halten eines Elements der Tür umgreift und trägt. Hierbei hat das Gehäuse zweckmäßigerweise eine Öffnung zum Einlass eines Halteelements der Tür zum Bewegen der Tür. Hierdurch kann die Bewegungsvorrichtung in einfacher Weise mit der Tür zum Bewegen der Tür gekoppelt werden.

Die Erfindung geht aus von einem Backofen mit einem Gerätegehäuse, einer Tür, einem Schließmittel zum aktiven Schließen der Tür, einem Dämpfungsmittel zum Dämpfen der Bewegung der Tür und einem Haltemittel zum Halten eines Elements der Tür. Es wird vorgeschlagen, dass das Schließmittel, das Dämpfungsmittel und das Haltemittel von einem Gehäuse innerhalb des Gerätegehäuses umgeben sind. Hierdurch kann eine einfache Montage des Schließmittels und des Dämpfungsmittels erreicht werden.

Dies gilt insbesondere, wenn das Schließmittel und das Dämpfungsmittel am Gehäuse befestigt sind.

Eine Platz sparende Unterbringung des Gehäuses kann erreicht werden, wenn das Gehäuse unterhalb eines mit der Tür verbundenen Einschubs befestigt ist. Ein kostensparender und modularer Aufbau von Backöfen kann durch ein System mit zumindest einem ersten und einem zweiten wie oben beschriebenen Backofen erreicht werden, wobei das Gehäuse des ersten Backofens an einer anderen Stelle innerhalb des Backofens befestigt ist als das Gehäuse des zweiten Backofens. Insbesondere sind beide Gehäuse identisch, wodurch die Herstellungskosten des Gehäuses bzw. der gesamten Bewegungsvorrichtung mit dem Schließmittel und dem Dämpfungsmittel gering gehalten werden können. Der modulare Aufbau kann besonders effektiv gestaltet werden, wenn das Gehäuse des ersten Backofens unter einem mit einer Tür verbundenen Einschub - beispielsweise bei einem Herd mit einem Backwagen - und das Gehäuse des zweiten Backofens seitlich einer Tür - beispielsweise bei einem Herd mit einer versenkbaren Tür - befestigt ist.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen, welche jedoch nicht unter den Schutzumfang fallen.

Es zeigen:
- Fig. 1: eine schematische Ansicht auf die Front eines Backofens mit einer Tür,
- Fig. 2: eine schematische Schnittdarstellung seitlich auf die Tür und durch eine Schließvorrichtung,
- Fig. 3: den seitlichen Schnitt durch die Schließvorrichtung aus Figur 2 und auf die geöffnete Tür,
- Fig. 4: eine Ansicht in die Schließvorrichtung aus Figur 3,
- Fig. 5: eine Schnittdarstellung durch ein kombiniertes Element aus einem Schließmittel und einem Dämpfungsmittel,
- Fig. 6: eine perspektivische Ansicht in die Schließvorrichtung beim Einkoppeln eines Halteelements der Tür in das Schließmittel,
- Fig. 7: die Ansicht aus Figur 6 bei fast geschlossener Tür und
- Fig. 8: eine schematische Frontansicht auf einen Backofen mit einer Tür eines Backwagens.

Figur 1 zeigt eine Frontansicht auf ein schematisch dargestelltes Haushaltsgerät 2, das als Herd, und zwar als Backofen, ausgeführt ist. Der Backofen weist eine Tür 4 auf, die in der Figur in ihrer geschlossenen Stellung gezeigt ist und die einen dahinter liegenden Garraum 6 begrenzt. Die Tür 4 ist mit zwei Schließvorrichtungen 8 zum Schließen der Tür 4 verbunden. Die Schließvorrichtungen 8 sind innerhalb eines Gerätegehäuses 9 des Backofens 2 angeordnet.

Eine geschnittene Seitenansicht durch eine der Schließvorrichtungen 8 und seitlich auf die Tür 4 ist in Figur 2 gezeigt. Zum Öffnen und Schließen der Tür 4 ist die Tür 4 um zwei Schwenkachsen 10, 12 schwenkbar gelagert, wobei die erste Schwenkachse 10 durch einen im Rumpf des Backofens 2 befestigten Bolzen 14 verläuft. Diese Schwenkachse 10 ist daher ortsfest im Backofen 2. Die zweite Schwenkachse 12 ist beweglich mit der Tür 4 in einem Bolzen 18 in einer Schiene 16 gelagert und bewegt sich beim Öffnen und Schließen der Tür 4 mit der Tür 4 in einem Halteelement 20 nach hinten, wie in Figur 3 gezeigt ist, beziehungsweise nach vorn innerhalb eines Gehäuses 22 der Schließvorrichtung 8.

Figur 4 zeigt eine Seitenansicht in die Schließvorrichtung 8 mit dem Halteelement 20, der darin angeordneten Schwenkachse 12, einem Dämpfungs- und Schließmittel 24 und einem mit dem Dämpfungs- und Schließmittel 24 verbundenen Greifarm 26. Das Dämpfungs- und Schließmittel 24 ist in Figur 5 in einer Schnittdarstellung gezeigt. Es umfasst ein Schließmittel 28 mit einer Druckfeder 30, die um einen Kolben 32 gewunden ist und diesen in eine Kammer 34 eindrückt. Die Kammer 34 ist zusammen mit einem Dämpfungsring 36 Bestandteil eines Dämpfungsmittels 38 zum Dämpfen der Bewegung der Tür 4. Bei einer Bewegung des Kolbens 32 in die Kammer 34 hinein wird Luft in der Kammer 34 komprimiert und kann unter Entwicklung von Wärme den Dämpfungsring 36 umströmen und hierdurch mechanische Energie aus der Tür 4 in Wärmeenergie umwandeln und dissipieren. Der Dämpfungsring 36 und die Kammer 34 bilden somit zusammen ein Energiedissipationselement. Eine Ausgleichsöffnung 40 sorgt für einen konstanten Luftdruck im Bereich der Druckfeder 30.

Das Dämpfungs- und Schließmittel 24 ist mit seinem Kolben 32 an einer Befestigungsöffnung 42 durch eine Schraubverbindung 44 mit dem Greifarm 26 verbunden, wobei der Kolben 32 relativ zum Greifarm 26 um eine Schwenkachse 46 drehbar gelagert ist. Der Greifarm 26 ist um eine Schwenkachse 48 relativ zum Gehäuse 22 drehbar gelagert. Das Dämpfungs- und Schließmittel 24 wiederum ist um eine weitere Schwenkachse 50 drehbar gelagert.

In der geöffneten Stellung der Tür 4 befindet sich das Halteelement 20 in der in Figur 3 gezeigten Position im hinteren Bereich des Backofens 2. Zum Schließen der Tür 4 wird die Tür 4 von einem Bediener an einem Handgriff 52 zunächst angehoben, wobei das an der Tür 4 befestigte Halteelement 20 in der Schiene 16 nach vorn gleitet. Der Greifarm 26 ruht hierbei - gedrückt an einen Anschlag 58 - in einer in den Figuren 4 und 6 gezeigten stabilen Wartestellung, bis das Halteelement 20 so weit in der Schiene 16 nach vorn geglitten ist, dass es die in den Figuren 4 und 6 gezeigte Position erreicht. In dieser Position ist ein Vorsprung 54 des Halteelements 20 in eine Ausnehmung 56 des Greifarms 26 eingeführt.

Bei einer weiteren Schließbewegung der Tür 4 drückt der Vorsprung 54 an den Greifarm 26 und verschwenkt diesen um die Schwenkachse 48 im Uhrzeigersinn. Der mit dem Greifarm 26 verbundene Kolben 32 wird hierdurch nach oben gezogen, wodurch die Druckfeder 30 ein kleines Stück gegen ihre Druckrichtung zusammengepresst wird. Bei einer noch weiteren Bewegung des Haltemittels 20 nach vorn wird der Greifarm 26 weiter nach rechts gedrückt und der Vorsprung 54 drückt weiter in die Ausnehmung 56 hinein. Außerdem ist die Druckfeder 30 über ihren gespanntesten Punkt hinaus bewegt und kann sich nun wieder entspannen, wobei der Kolben 32 in die Kammer 34 und somit der Greifarm 26 nach rechts und damit nach vorn gezogen wird. Der in der Ausnehmung 56 sicher gelagerte Vorsprung 54 wird hierdurch ebenfalls nach vorn gezogen und mit ihm das Halteelement 20, das die Tür 4 in ihre in Figur 2 gezeigte Schließposition drückt. In dieser Schließposition befindet sich der Vorsprung 54, wie in Figur 7 gezeigt, vollständig in der Ausnehmung 56. Die Tür 4 durchläuft bei ihrer Schließbewegung eine gekrümmte translatorische Bewegungsbahn zu ihrer Schließstellung hin.

Das Schließmittel 28 muss bei seiner Bewegung aus seiner in den Figuren 4 und 6 gezeigten stabilen Stellung zunächst einen kleinen Potentialberg überwinden, bis es in einem anschließenden Bewegungsbereich das Haltemittel 20 nach vorn und damit die Tür 4 in Richtung ihrer Schließposition ziehen kann. In diesem Bewegungsbereich, in dem das Schließmittel 28 die Bewegung der Tür 4 zur Schließposition hin veranlasst, wird das Halteelement 20 etwa 15 cm innerhalb der Schiene 16 bewegt, wie in Figur 4 gezeigt ist. Während dieses Bewegungsbereichs tritt auch das Dämpfungsmittel 38 in Aktion, da innerhalb des Bewegungsbereichs der Kolben 32 in die Kammer 34 gezogen und hierdurch der Dämpfungsring 36 bewegt wird. Auf diese Weise wird ein gedämpftes, sanftes Einziehen der Tür 4 in ihre Schließstellung erreicht. Das Dämpfungsmittel 38 dämpft die Bewegung der Tür 4 hierdurch ausschließlich in einem kurz vor der Schließstellung der Tür 4 angeordneten Dämpfungsbereich, der identisch ist mit dem Bewegungsbereich des Schließmittels 28.

Wie in den Figuren 1 und 6 gezeigt, ist die Schließvorrichtung 8 mit ihrem Gehäuse 22, das das Schließmittel 28, das Dämpfungsmittel 38 und den als Haltemittel zum Halten eines Elements der Tür 4 ausgeführten Greifarm 26 umgibt und trägt, durch Befestigungsmittel 60 seitlich an einem Gerätegehäuse 62 des Backofens 2, beispielsweise einem Innengehäuse des Backofens 2, befestigt. Das Gehäuse 22 weist hierbei eine Öffnung 64 auf, die zum Einlass des Halteelements 20 dient und an ihren Rändern die Schiene 16 bildet.

Figur 8 zeigt einen weiteren Backofen 68 mit einem als Backwagen ausgeführten Einschub 70, der mit einer Tür 72 des Backofens 68 starr verbunden ist. Zum Öffnen eines hinter der Tür 72 angeordneten Garraums 74 können die Tür 72 und der Einschub 70 nach vorn ausgezogen werden. Unterhalb des Einschubs 70 ist eine Schließvorrichtung 8 angeordnet, die mit den beiden in den Figuren 1 bis 7 gezeigten Schließvorrichtungen 8 identisch ist. In diese Schließvorrichtung 8 ragt ein nicht dargestelltes Halteelement der Tür 72 bzw. des Einschubs 70, wodurch die Tür 72 und der Einschub 70 bei einer Schließbewegung nach Erreichen eines Bewegungsbereichs durch ein Dämpfungs- und Schließmittel in ihre Schließstellung bewegt werden. Die Backöfen 2 und 68 sind so ausgeführt, dass die Schließvorrichtungen 8 modular an dem einen oder anderen Backofen 2, 68 befestigt werden können, ohne hierfür angepasst werden zu müssen.

**Bezugszeichen**

| | | | |
|---|---|---|---|
| 2 | Haushaltsgerät, Backofen | 52 | Handgriff |
| 4 | Tür | 54 | Vorsprung |
| 6 | Garraum | 56 | Ausnehmung |
| 8 | Schließvorrichtung | 58 | Anschlag |
| 9 | Gerätegehäuse | 60 | Befestigungsmittel |
| 10 | Schwenkachse | 62 | Gerätegehäuse |
| 12 | Schwenkachse | 64 | Öffnung |
| 14 | Bolzen | 68 | Backofen |
| 16 | Schiene | 70 | Einschub |
| 18 | Bolzen | 72 | Tür |
| 20 | Halteelement | 74 | Garraum |
| 22 | Gehäuse | | |
| 24 | Dämpfungs- und Schließmittel | | |
| 26 | Greifarm | | |
| 28 | Schließmittel | | |
| 30 | Druckfeder | | |
| 32 | Kolben | | |
| 34 | Kammer | | |
| 36 | Dämpfungsring | | |
| 38 | Dämpfungsmittel | | |
| 40 | Ausgleichsöffnung | | |
| 42 | Befestigungsöffnung | | |
| 44 | Schraubverbindung | | |
| 46 | Schwenkachse | | |
| 48 | Schwenkachse | | |
| 50 | Schwenkachse | | |

## Patentansprüche

1. Backofen (2, 68) mit einem Gerätegehäuse (9), einer Tür (4, 72), einem Schließmittel (28) zum aktiven Schließen der Tür (4, 72), einem Dämpfungsmittel (38) zum Dämpfen der Bewegung der Tür (4, 72) und einem Haltemittel zum Halten eines Elements der Tür (4, 72), wobei das Schließmittel (28) durch eine aktive Bewegung eine Kraft auf die Tür (4, 72) aufbringt, wobei das Schließmittel (28), das Dämpfungsmittel (38) und das Haltemittel von einem Gehäuse (22) innerhalb des Gerätegehäuses (9) umgeben sind, wobei das Dämpfungsmittel (38) die Bewegung der Tür (4) ausschließlich in einem kurz vor der Schließstellung der Tür (4) angeordneten Dämpfungsbereich dämpft, der identisch ist mit einem Bewegungsbereich des Schließmittels (28), wobei der Dämpfungsbereich von der Schließstellung bis zu einer Entfernung von 30° vor der Schließstellung oder bei translatorisch bewegbaren Türen der Dämpfungsbereich von der Schließstellung bis 15 cm vor die Schließstellung reicht.

2. System mit zumindest einem ersten und einem zweiten Backofen (2, 68) nach Anspruch 1, **dadurch gekennzeichnet, dass** das Gehäuse (22) des ersten Backofens (68) an einer anderen Stelle innerhalb des ersten Backofens (68) befestigt ist als das Gehäuse (22) des zweiten Backofens (2).

3. System nach Anspruch 2, **dadurch gekennzeichnet, dass** das Gehäuse (22) des ersten Backofens (68) unter einem mit einer Tür (72) verbundenen Einschub (70) und das Gehäuse (22) des zweiten Backofens (2) seitlich einer Tür (4) befestigt ist.

4. System nach Anspruch 2 oder 3, **dadurch gekennzeichnet, dass** die Tür (72) des ersten Backofens (68) mit einem Backwagen bewegbar ist und die Tür (4) des zweiten Backofens (2) als versenkbare Tür (4) ausgestaltet ist.

## Claims

1. Oven (2, 68) with an appliance housing (9), a door (4, 72), a closing means (28) for actively closing the door (4, 72), a damping means (38) for damping the movement of the door (4, 72) and a holding means for holding an element of the door (4, 72), wherein the closing means (28) applies a force to the door (4, 72) by means of an active movement, wherein the closing means (28), the damping means (38) and the holding means are surrounded by a housing (22) within the appliance housing (9), wherein the damping means (38) damps the movement of the door (4) exclusively in a damping region arranged just in front of the closing position of the door (4), said damping region being identical to a range of movement of the closing means (28), wherein the damping region extends from the closing position as far as a distance of 30° in front of the closing position or with translationally moveable doors of the damping region extends from the closing position as far as 15 cm in front of the closing position.

2. System with at least one first and one second oven (2, 68) according to claim 1, **characterised in that** the housing (22) of the first oven (68) is fastened to another point within the first oven (68) than the housing (22) of the second oven (2).

3. System according to claim 2, **characterised in that** the housing (22) of the first oven (68) is fastened below an insert (70) connected to a door (72) and the housing (22) of the second oven (2) is fastened to the side of a door (4).

4. System according to claim 2 or 3, **characterised in that** the door (72) of the first oven (68) can be moved with an extendible oven rack and the door (4) of the second oven (2) is designed as a foldaway door (4).

## Revendications

1. Four (2, 68) comportant un caisson d'appareil (9), une porte (4, 72), un moyen de fermeture (28) permettant une fermeture active de la porte (4, 72), un moyen d'amortissement (38) permettant d'amortir le mouvement de la porte (4, 72) et un moyen de retenue permettant la retenue d'un élément de la porte (4, 72), dans lequel le moyen de fermeture (28) applique une force sur la porte (4, 72) par le biais d'un mouvement actif, dans lequel le moyen de fermeture (28), le moyen d'amortissement (38) et le moyen de retenue sont entourés par un caisson (22) à l'intérieur du caisson d'appareil (9), dans lequel le moyen d'amortissement (38) amortit le mouvement de la porte (4) exclusivement dans une zone d'amortissement disposée légèrement avant la position de fermeture de la porte (4), laquelle zone d'amortissement est identique à une zone de mouvement du moyen de fermeture (28), dans lequel la zone d'amortissement depuis la position de fermeture atteint jusqu'à un éloignement de 30 ° avant la position de fermeture ou lorsque les portes peuvent effectuer un mouvement de translation, la zone d'amortissement depuis la position de fermeture atteint jusqu'à 15 cm avant la position de fermeture.

2. Système comportant un premier et un second four (2, 68) selon la revendication 1, **caractérisé en ce que** le caisson (22) du premier four (68) est fixé à un autre endroit à l'intérieur du premier four (68) que le caisson (22) du second four (2).

3. Système selon la revendication 2, **caractérisé en ce que** le caisson (22) du premier four (68) est fixé sous un élément d'insertion (70) relié à une porte (72) et le caisson (22) du second four (2) est fixé sur le côté d'une porte (4).

4. Système selon la revendication 2 ou 3, **caractérisé en ce que** la porte (72) du premier four (68) peut être déplacée avec un chariot et la porte (4) du second four (2) est conçue en tant que porte (4) escamotable.
